# EUROPÄISCHE PATENTSCHRIFT

(11) **EP 4 431 831 B1**
(45) Veröffentlichungstag und Bekanntmachung des Hinweises auf die Patenterteilung: **10.12.2025**
(21) Anmeldenummer: 23162315.8
(22) Anmeldetag: 16.03.2023
(51) Int. Cl.: F24H 15/12, F24H 1/10, F24H 9/20, F24H 15/37, F24H 15/395, F24H 9/02

(54) **VORRICHTUNG ZUR LECKAGEERKENNUNG UND DURCHLAUFERHITZER MIT EINER SOLCHEN**
LEAKAGE DETECTION DEVICE AND CONTINUOUS FLOW HEATER WITH SAME
DISPOSITIF DE DÉTECTION DE FUITE ET CHAUFFE-EAU INSTANTANÉ ÉQUIPÉ D'UN TEL DISPOSITIF

(43) Veröffentlichungstag der Anmeldung: 18.09.2024
(73) Patentinhaber: Gerdes Holding GmbH & Co. KG, 21337 Lüneburg (DE)
(72) Erfinder: GERDES, Jörg, 21407 Deutsch Evern (DE)
(74) Vertreter: Stork Bamberger Patentanwälte PartmbB

(56) Entgegenhaltungen:
- EP-A1- 3 859 228
- EP-A2- 2 614 315
- US-A- 5 188 143
- US-A1- 2010 086 289

## Beschreibung

Die vorliegende Erfindung betrifft eine Vorrichtung zum Erwärmen eines Fluids, gemäß dem Oberbegriff des Anspruchs 1.

Solch eine Vorrichtung ist beispielsweise aus US 2010/086289 A1 bekannt.

Derartige Durchlauferhitzer und Verfahren dienen der Bereitung von Warmwasser, insbesondere der Erwärmung von Brauchwasser. Insbesondere wird mittels der Steuereinheit die elektrische Heizeinheit derart gesteuert, dass das Brauchwasser auf eine vorgegebene Soll-Temperatur erwärmt wird. Derartige Vorrichtungen zum Erwärmen eines Fluids weisen regelmäßig eine Reihe von Stellen auf, an denen es potenziell zu Leckage kommen kann. Derartige Leckage kann beispielsweise durch Versagen von Dichtstellen, wie beispielsweise O-Ringen, Lösungen, oder Verschraubungen, aber auch durch Undichtigkeiten der Heizeinheit auftreten. Grundsätzlich ist jeder Anfall von Wasser, sei es durch Undichtigkeiten der erfindungsgemäßen Vorrichtung selbst, oder aber durch von außen Eintreten des Spritz- oder Strahlwassers, als problematisch zu betrachten. Unter Leckage im Sinne der vorliegenden Erfindung ist also jedes Auftreten von Fluiden im Gehäuseinnenraum gemeint, sei es durch auftretende Undichtigkeiten der fluidführenden Teile im Gerät selbst, oder aber durch von außen eindringende Fluide.

Systeme zur Leckageerkennung sind beispielsweise bei Haushaltsgeräten, wie Spül- und Waschmaschinen, hinlänglich bekannt. In der Regel befindet sich am unteren Gehäuseteil eine Aufnahmewanne zur Aufnahme von Tropf- oder Leckage-Wasser. In dieser Aufnahmewanne ist ein Schwimmerschalter mit einem Auftriebskörper angeordnet, der bei vorhandenem Wasser in der Aufnahmewanne auf diesem aufschwimmt und so beispielsweise ein Mikroschalter betätigt. Nachteilig an diesen bekannten Leckageerkennungssystemen ist, dass diese einerseits erst auslösen, wenn sich eine größere Wassermenge in der Aufnahmewanne angesammelt hat und andererseits solche Systeme nur dann zuverlässig funktionieren, wenn das Haushaltsgerät in seiner vorgesehenen aufrechten Montageposition installiert ist. Ein weiterer Nachteil besteht darin, dass beispielsweise kleinere Leckagen, die nicht unmittelbar zu einer größeren Wasseransammlung in der Aufnahmewanne führen, jedenfalls zunächst nicht erkannt werden.

Es ist daher Aufgabe der vorliegenden Erfindung, eine Vorrichtung vorzuschlagen, die eine einbaulagenunabhängige und zuverlässige Erkennung von Leckagen und/oder dem Auftreten von Fluid- oder Wasseransammlungen stets gewährleistet. Des Weiteren besteht die Aufgabe darin, einen elektronischen Durchlauferhitzer mit einer solchen Erkennung vorzuschlagen.

Die Aufgabe wird durch eine Vorrichtung mit den eingangs genannten Merkmalen dadurch gelöst, dass die Leckageerkennungseinrichtung mindestens zwei Messelektroden umfasst, die an dem Gehäusegrundkörper und/oder der Gehäusehaube zumindest im Wesentlichen umlaufend angeordnet sind und die Leckageerkennungseinrichtung ausgebildet ist, eine Benetzung der Messelektroden mit Fluid durch Messung des Widerstandes zwischen den Messelektroden zu erkennen, und im Fall einer erkannten Benetzung ein Leckageerkennungssignal bereitzustellen. Die erfindungsgemäße Vorrichtung bietet den Vorteil, dass das Auftreten einer Leckage bzw. geringe Flüssigkeitsansammlungen unabhängig von der Einbaulage stets zuverlässig erkannt werden. Durch die zumindest im Wesentlichen, also entweder vollständig oder zumindest teilweise, umlaufend angeordneten Messelektroden, wird eine zuverlässige Erkennung stets gewährleistet. Es ist weder erforderlich, dass sich zunächst an einer Stelle eine größere Wasser- oder Flüssigkeitsmenge ansammelt, noch ist die Einbaulage hierbei von Relevanz. Der Gehäusegrundkörper wird auch kurz als Grundkörper bezeichnet.

Eine zweckmäßige Ausgestaltung der Erfindung ist dadurch gekennzeichnet, dass die Messelektroden als Metallleiterelemente ausgebildet sind. Die Metallleiterelemente weisen den Vorteil einer guten elektrischen Leitfähigkeit auf, sodass dessen elektrischer Widerstand im Verhältnis zum Widerstand zwischen beiden Messelektroden im Falle der Benetzung mit Wasser vernachlässigbar klein ist. Auf diese Weise ist es möglich, bereits geringste Wassermengen mit den erfindungsgemäßen Messelektroden zu detektieren. Alternativ sind die Messelektroden durch elektrisch leitfähigen Kunststoff gebildet.

Eine weitere zweckmäßige Ausbildung der Erfindung ist dadurch gekennzeichnet, dass die Messelektroden stoffschlüssig mit dem Gehäusegrundkörper und/oder die Gehäusehaube verbunden sind. So können die Messelektroden beispielsweise beim Herstellungsprozess des Gehäusegrundkörpers und/oder der Gehäusehaube direkt im Spritzgussverfahren angeordnet werden. Die Metallleiterelemente können auf diese Weise direkt bei der Herstellung mit dem Gehäusegrundkörper oder der Gehäusehaube verbunden werden. Sind die Messelektroden durch den genannten elektrisch leitfähigen Kunststoff gebildet, so kann dieser direkt angespritzt werden.

Eine weitere zweckmäßige Ausgestaltung der Erfindung ist dadurch gekennzeichnet, dass der Gehäusegrundkörper und/oder die Gehäusehaube Aufnahmeelemente zur kraft- und/oder formschlüssigen Anordnung der Messelektroden an diesen aufweisen. Die Aufnahmeelemente können beispielsweise als zumindest teilweise umlaufende Ringnut oder Ringausnehmung ausgebildet sein, deren lichte Weite etwas geringer als die Breite der Messelektroden ist, sodass diese, möglichst unter enger Passung, kraft- und oder formschlüssig durch die Aufnahmeelemente gehalten werden. Die vorgenannten Aufnahmeelemente bieten generell den Vorteil, dass die Messelektroden nach Fertigung des Gehäusegrundkörpers und/oder der Gehäusehaube an oder in den Aufnahmeelementen angeordnet sind.

Eine bevorzugte Weiterbildung der Erfindung zeichnet sich dadurch aus, dass die Messelektroden aus einem korrosionsbeständigen Material bestehen. Dies bietet den Vorteil, dass stets eine entsprechend gute Leitfähigkeit der Messelektroden-Oberfläche gewährleistet wird, um die Bildung einer schlecht elektrisch leitenden Oberflächenschicht zu vermeiden. Auf diese Weise wird zu jeder Zeit eine entsprechende Empfindlichkeit der Leckageerkennung sichergestellt.

Eine bevorzugte Weiterbildung der Erfindung zeichnet sich dadurch aus, dass an dem Gehäusegrundkörper erste Kontaktelemente sowie an der Gehäusehaube zweite Kontaktelemente angeordnet sind, die bei auf dem Gehäusegrundkörper angeordneter Gehäusehaube elektrisch miteinander kontaktieren und jeweils mit den Messelektroden elektrisch verbunden sind. Vorteilhafter Weise sind so die Messelektroden nicht nur an dem Gehäusegrundkörper angeordnet, sondern zudem auch an der Gehäusehaube, wobei die Messelektroden über die genannten Kontaktelemente elektrisch - jedenfalls bei auf dem Gehäusegrundkörper angeordneter Gehäusehaube - miteinander verbunden sind. Dies bietet den Vorteil, dass Leckage oder freies Wasser nicht nur im Bereich des Gehäusegrundkörpers, sondern zudem auch im Bereich der Gehäusehaube erkannt wird. Dies ist insbesondere zur Detektion von Wasser, welches als Strahl- oder Spritzwasser von außen eindringt, hilfreich, um dieses möglichst frühzeitig zu erkennen.

Gemäß einer weiteren bevorzugten Ausbildung der Erfindung sind die Messelektroden zueinander parallel ausgerichtet. Durch die Parallelschaltung wird sichergestellt, dass auftretendes Leckagewasser sowohl im Bereich des Gehäusegrundkörpers als auch im Bereich der Gehäusehaube zuverlässig detektiert wird.

Eine weitere zweckmäßige Ausgestaltung der Erfindung ist dadurch gekennzeichnet, dass der Abstand der Messelektroden zueinander über deren Länge konstant ist. Auf diese Weise wird sichergestellt, dass auftretendes Wasser im Bereich der Messelektroden an jeder Stelle des Gehäusegrundkörpers und/oder der Gehäusehaube aus Sicht der Messelektroden denselben elektrischen Widerstand aufweist, sodass die Erkennung einer Leckage an allen Seiten gleichermaßen erfolgen kann.

Gemäß einer weiteren bevorzugten Ausführungsform bilden die Messelektroden jeweils eine geschlossene Schleife. Vorteilhafter Weise besteht so eine allseitige Überwachung hinsichtlich des Auftretens von Leckagen. Zudem ist die erfindungsgemäße Vorrichtung so eingerichtet, mögliches von außen eindringendes Strahl- oder Spritzwasser allseitig zuverlässig zu detektieren.

Eine weitere zweckmäßige Ausgestaltung der Erfindung ist dadurch gekennzeichnet, dass die Messelektroden derart angeordnet sind, dass diese sämtliche fluidführenden Teile zumindest einmal vollständig umschließen. Dies bietet den Vorteil, dass sämtliche Teile, bei denen generell die Gefahr des Auftretens einer Leckage besteht, mittels der erfindungsgemäßen Vorrichtung überwacht werden. Alternativ ist es auch möglich, einzelne fluidführende Teilbaugruppen jeweils mit Messelektroden umlaufend zu umgeben. Diese Messelektroden bilden dann jeweils Doppel-Teilumschlusselektroden. Jede aus den genannten Doppel-Teilumschlusselektroden bestehende Messelektrodengruppe ist vorzugweise mit den anderen Doppel-Teilumschlusselektroden elektrisch parallel geschaltet, sodass bereits eine Benetzung wenigstens einer dieser Messelektrodengruppen zur Erkennung einer Leckage und der Bereitstellung des Leckagesignals führt.

Eine weitere zweckmäßige Ausbildung der Erfindung ist dadurch gekennzeichnet, dass die Steuereinheit ausgebildet ist, bei bereitgestelltem Leckagesignal die elektrische Heizeinheit spannungsfrei zu schalten. Auf diese Weise wird sichergestellt, dass unmittelbar bei erkannter Leckage eine Spannungsfreischaltung erfolgt, um mögliche Folgeschäden durch unzulässige Ableitströme, Kurzschlüsse oder eine Gefährdung des Anwenders durch elektrischen Schlag in jedem Fall unmittelbar auszuschließen.

Eine weitere zweckmäßige Ausgestaltung der Erfindung ist dadurch gekennzeichnet, dass die Steuereinheit ausgebildet ist, bei bereitgestelltem Leckagesignal eine akustische und/oder optische Warnmeldung mittels einer Ausgabeeinheit auszugeben. Dies bietet den Vorteil, dass ein Anwender unmittelbar auf eine erkannte Leckage oder das Auftreten von Wasser im Geräteinneren hingewiesen wird.

Des Weiteren wird die Aufgabe durch einen elektronischen Durchlauferhitzer mit den eingangs genannten Merkmalen dadurch gelöst, dass der Gehäusegrundkörper die Rückwand des Durchlauferhitzers bildet und die elektrische Heizeinheit als Blankdrahtheizeinrichtung ausgebildet ist. Die erfindungsgemäße Vorrichtung kommt bevorzugt in derartigen elektronischen Durchlauferhitzern zum Einsatz. Besonders vorteilhaft ist, dass der Durchlauferhitzer in verschiedenen Montagepositionen installierbar eingerichtet ist, da stets unabhängig von dessen Einbaulage, eine zuverlässige Leckageerkennung gewährleistet wird. Zudem sind die erfindungsgemäßen Durchlauferhitzer auch in der Lage ggf. eintretendes Strahl- und/oder Spritzwasser als Leckage zu erkennen.

Weitere bevorzugte und/oder zweckmäßige Merkmale und Ausgestaltungen der Erfindung ergeben sich aus den Unteransprüchen und der Beschreibung. Besonders bevorzugte Ausführungsformen werden anhand der beigefügten Zeichnung näher erläutert. In der Zeichnung zeigt:
- Fig. 1: eine schematische Ansicht eines elektronischen Durchlauferhitzers mit Teilen der erfindungsgemäßen Vorrichtung und
- Fig.2: eine schematische Ansicht einer Gehäusehaube.

Figur 1 zeigt die erfindungsgemäße Vorrichtung schematisch als elektronischen Durchlauferhitzer. Die vorliegende Vorrichtung dient zum Erwärmen eines Fluids und umfasst einen Gehäusegrundkörper 10, einen Fluidzulauf 11 sowie einen Fluidablauf 12. Zwischen dem Fluidzulauf 11 und dem Fluidablauf 12 ist eine zum Erwärmen des Fluids eingerichtete elektrische Heizeinheit 13 angeordnet, die in Figur 1 in Explosionsdarstellung gezeigt ist. Weiter umfasst die Vorrichtung eine Steuereinheit 14, die in Figur 1 beispielhaft als gedruckte Schaltung dargestellt ist. Die Steuereinheit 14 ist eingerichtet, die elektrische Heizeinheit 13 zur Erwärmung des Fluids auf eine vorgegebene Solltemperatur zu steuern.

Die Vorrichtung umfasst auch eine - in der Figur 2 schematisch dargestellte - Gehäusehaube 15, die lösbar an dem Gehäusegrundkörper 10 anordenbar ausgebildet ist. Die Gehäusehaube 15 ist in Figur 2 nur schematisch mit Blickrichtung auf das Haubeninnere angedeutet.

Gemäß Erfindung weist die Steuereinheit 14 eine Leckageeerkennungseinrichtung auf. Diese umfasst die Leckageerkennungseinrichtung mindestens zwei Messelektroden 16, 17. Diese sind entweder - wie in Figur 1 beispielhaft gezeigt - an dem Gehäusegrundkörper 10 und/oder - wie in Figur 2 schematisch gezeigt - in der Gehäusehaube 15 - zumindest im Wesentlichen umlaufend angeordnet. Zumindest im Wesentlichen umlaufend heißt, im Sinne der vorliegenden Erfindung, dass die Messelektroden 16,17 zumindest teilweise umlaufend angeordnet sind, oder aber vollständig umlaufend.

Die Leckageerkennungseinrichtung mit den Messelektroden 16, 17 ist ausgebildet, bei einer Benetzung der Messelektroden 16, 17 mit Fluid, das eine zumindest geringe elektrische Leitfähigkeit aufweist, durch Messung des Ohmschen Widerstandes zwischen den Messelektroden 16, 17 zu erkennen. Diese ist weiter eingerichtet, im Fall einer erkannten Benetzung, ein Leckageerkennungssignal bereitzustellen.

Vorzugsweise sind die Messelektroden 16, 17 als Metallleiterelemente ausgebildet. Solche Metallleiterelemente weisen eine gute elektrische Leitfähigkeit auf, d.h. deren elektrischer Widerstand im Verhältnis zum Widerstand zwischen beiden Messelektroden 16, 17 durch die Benetzung mit einem elektrisch leitenden Fluid vernachlässigbar klein ist. Alternativ sind die Messelektroden durch elektrisch leitfähigen Kunststoff gebildet.

Weiter bevorzugt sind die Messelektroden 16, 17 stoffschlüssig mit dem Gehäusegrundkörper 10 und/oder die Gehäusehaube 15 verbunden. Die Messelektroden 16, 17 sind beispielsweise an dem Gehäusegrundkörper 10 und/oder der Gehäusehaube 15 angespritzt bzw. werden beim Spritzgussvorgang unmittelbar an diesem angeordnet. Sind die Messelektroden durch den genannten elektrisch leitfähigen Kunststoff gebildet, so kann dieser direkt angespritzt werden.

Weiter bevorzugt umfasst der Gehäusegrundkörper 10 und/oder die Gehäusehaube 15 - in der Zeichnung nicht gezeigte - Aufnahmeelemente zur kraft- und/oder formschlüssigen Anordnung der Messelektroden 16, 17 an diesen. Die Aufnahmeelemente sind beispielsweise als zumindest teilweise umlaufende Ringnut oder Ringausnehmung ausgebildet. Insbesondere ist deren lichte Weite etwas geringer als die Breite der Messelektroden 16, 17. Diese sitzen auf diese Weise möglichst unter enger Passung, kraft- und/oder formschlüssig in den Aufnahmeelementen und werden durch diese gehalten. Vorzugsweise bestehen die Messelektroden 16, 17 aus einem korrosionsbeständigen Material.

Vorzugsweise sind an dem Grundkörper 10 erste Kontaktelemente 18 sowie an der Gehäusehaube 15 zweite Kontaktelemente 19 angeordnet. Die ersten und zweiten Kontaktelemente 18, 19 sind in der Zeichnung nur schematisch gezeigt und entsprechen nicht der tatsächlichen physischen Ausführung. Die Kontaktelemente 18, 19 sind ausgebildet, die an der Gehäusehaube 15 angeordneten Messelektroden 16, 17 elektrisch mit den Messelektroden 16, 17 des Gehäusegrundkörpers 10 zu verbinden. Die Kontaktelemente 18, 19 können beispielsweise als Federkontakte ausgebildet sind, die die Messelektroden 16, 17 bei auf dem Grundkörper 10 aufgesetzter Gehäusehaube 15 selbsttätig elektrisch verbinden. Wird die Gehäusehaube 15 von dem Grundkörper 10 , beispielsweise zu Wartungszwecken abgenommen, löst sich die elektrische Verbindung selbsttätig. Auch ist es möglich, dass die Kontaktelemente 17, 19 über flexible Kabelverbindungen und/oder Steckverbindungen miteinander elektrisch lösbar kontaktiert sind.

Wie in der Figur 1 angedeutet, sind die Messelektroden 16, 17 vorzugsweise zueinander parallel ausgerichtet. Weiter bevorzugt sind auch die in der Gehäusehaube 15 angeordneten Messelektroden 16, 17 parallel zueinander ausgerichtet. In Figur 2 sind die Messelektroden 16, 17 nicht explizit als zwei Messelektroden 16, 17 gezeigt, sondern nur vereinfacht durch eine umlaufende Linie angedeutet.

Weiter bevorzugt ist der Abstand der Messelektroden 16, 17 zueinander über deren Länge konstant. Auf diese Weise wird sichergestellt, dass auftretendes Wasser im Bereich der Messelektroden 16, 17 an jeder Stelle des Gehäusegrundkörpers 10 und/ oder der Gehäusehaube 15 aus Sicht der Messelektroden 16, 17 denselben elektrischen Widerstand aufweist, sodass die Erkennung einer Leckage an allen Seiten gleichermaßen erfolgen kann.

Vorzugsweise sind die Messelektroden 16, 17 jeweils als eine geschlossene Schleife ausgebildet. So besteht eine allseitige Überwachung hinsichtlich des Auftretens von Leckagen oder bezüglich eines möglichen Eindringens von Spritz- oder Strahlwasser.

Insbesondere sind die Messelektroden 16, 17 derart angeordnet, dass diese sämtliche fluidführenden Teile zumindest einmal vollständig oder im Wesentlichen umschließen. Alternativ ist es auch möglich, nur einzelne fluidführende Teilbaugruppen jeweils mit Messelektroden 16, 17 umlaufend zu umgeben. Diese Messelektroden 16, 17 bilden dann jeweils - in der Zeichnung nicht gezeigte - Doppel-Teilumschlusselektroden.

Die Steuereinheit 14 ist weiter bevorzugt ausgebildet, bei bereitgestelltem Leckagesignal die elektrische Heizeinheit 13 spannungsfrei zu schalten, um beispielsweise mögliche Folgeschäden durch unzulässige Ableitströme, Kurzschlüsse oder eine Gefährdung des Anwenders durch elektrischen Schlag in jedem Fall unmittelbar auszuschließen.

Die Steuereinheit 14 ist vorzugsweise weiter ausgebildet, bei bereitgestelltem Leckagesignal eine akustische und/oder optische Warnmeldung mittels einer - in der Zeichnung nicht gezeigten - Ausgabeeinheit auszugeben.

Bei dem in der Zeichnung gezeigten elektronischen Durchlauferhitzer bildet der Gehäusegrundkörper 10 die Rückwand des Durchlauferhitzers und die elektrische Heizeinheit 15 ist vorzugsweise als Blankdrahtheizeinrichtung ausgebildet.

## Patentansprüche

1. Vorrichtung zum Erwärmen eines Fluids, umfassend
einen Gehäusegrundkörper (10)
einen Fluidzulauf (11) sowie einen Fluidablauf (12),
mindestens eine zwischen dem Fluidzulauf (11) und dem Fluidablauf (12) angeordnete und zum Erwärmen des Fluids eingerichtete elektrische Heizeinheit (13),
eine Steuereinheit (14), die eingerichtet ist, die elektrische Heizeinheit (13) entsprechend zur Erwärmung des Fluids auf eine vorgegebene Solltemperatur zu steuern,
eine Gehäusehaube (15), die lösbar an dem Gehäusegrundkörper (10) anordenbar ausgebildet ist,
**dadurch gekennzeichnet, dass**
die Steuereinheit (13) eine Leckageeerkennungseinrichtung aufweist, wobei die Leckageerkennungseinrichtung mindestens zwei Messelektroden (16, 17) umfasst, die an dem Gehäusegrundkörper (10) und/oder der Gehäusehaube (15) zumindest im Wesentlichen umlaufend angeordnet sind und
die Leckageerkennungseinrichtung ausgebildet ist, eine Benetzung der Messelektroden (16, 17) mit Fluid durch Messung des Widerstandes zwischen den Messelektroden (16, 17) zu erkennen, und im Fall einer erkannten Benetzung ein Leckageerkennungssignal bereitzustellen.

2. Vorrichtung nach Anspruch 1, **dadurch gekennzeichnet, dass** die Messelektroden (16, 17) als Metallleiterelemente ausgebildet sind.

3. Vorrichtung nach Anspruch 1, **dadurch gekennzeichnet, dass** die Messelektroden (16, 17) durch elektrisch leitfähigen Kunststoff gebildet werden.

4. Vorrichtung nach einem der Ansprüche 1 bis 3, **dadurch gekennzeichnet, dass** die Messelektroden (16, 17) stoffschlüssig mit dem Gehäusegrundkörper (10) und/oder der Gehäusehaube (15) verbunden sind.

5. Vorrichtung nach einem der Ansprüche 1 bis 4, **dadurch gekennzeichnet, dass** der Gehäusegrundkörper (10) und/oder die Gehäusehaube (15) Aufnahmeelemente zur kraft- und/oder formschlüssigen Anordnung der Messelektroden (16, 17) an diesen aufweisen.

6. Vorrichtung nach einem der Ansprüche 1 bis 5, **dadurch gekennzeichnet, dass** die Messelektroden (16, 17) aus einem korrosionsbeständigen Material bestehen.

7. Vorrichtung nach einem der Ansprüche 1 bis 6, **dadurch gekennzeichnet, dass** an dem Gehäusegrundkörper (10) erste Kontaktelemente (18) sowie an der Gehäusehaube (15) zweite Kontaktelemente (19) angeordnet sind, die bei auf dem Gehäusegrundkörper (10) angeordneter Gehäusehaube (15) elektrisch miteinander kontaktieren und jeweils mit den Messelektroden (16, 17)elektrisch verbunden sind.

8. Vorrichtung nach einem der Ansprüche 1 bis 7, **dadurch gekennzeichnet, dass** die Messelektroden (16, 17) zueinander parallel ausgerichtet sind.

9. Vorrichtung nach einem der Ansprüche 1 bis 8, **dadurch gekennzeichnet, dass** der Abstand der Messelektroden (16, 17) zueinander über deren Länge konstant ist.

10. Vorrichtung nach einem der Ansprüche 1 bis 9, **dadurch gekennzeichnet, dass** die Messelektroden (16, 17) jeweils eine geschlossene Schleife bilden.

11. Vorrichtung nach einem der Ansprüche 1 bis 10, **dadurch gekennzeichnet, dass** die Messelektroden (16, 17) derart angeordnet sind, dass diese sämtliche fluidführenden Teile zumindest einmal vollständig umschließen.

12. Vorrichtung nach einem der Ansprüche 1 bis 11, **dadurch gekennzeichnet, dass** die Steuereinheit (14) ausgebildet ist, bei bereitgestelltem Leckagesignal die elektrische Heizeinheit (13) spannungsfrei zu schalten.

13. Vorrichtung nach einem der Ansprüche 1 bis 11, **dadurch gekennzeichnet, dass** die Steuereinheit (14) ausgebildet ist, bei bereitgestelltem Leckagesignal eine akustische und/oder optische Warnmeldung mittels einer Ausgabeeinheit auszugeben.

14. Elektronischer Durchlauferhitzer, umfassend
eine Vorrichtung nach einem der Ansprüche 1 bis 13, wobei der Gehäusegrundkörper (10) die Rückwand des Durchlauferhitzers bildet und die elektrische Heizeinheit (13) als Blankdrahtheizeinrichtung ausgebildet ist.

## Claims

1. Apparatus for heating a fluid, comprising
a housing base body (10),
a fluid inlet (11) and a fluid outlet (12),
at least one electric heating unit (13) arranged between the fluid inlet (11) and the fluid outlet (12) and adapted to heat the fluid,
a control unit (14), which is adapted to correspondingly control the electric heating unit (13) for heating the fluid to a predefined target temperature,
a housing cover (15), which is configured to be detachably arranged on the housing base body (10),
**characterised in that**
the control unit (14) has a leakage detection device, wherein the leakage detection device comprises at least two measuring electrodes (16, 17), which are at least substantially circumferentially arranged on the housing base body (10) and/or the housing cover (15), and
the leakage detection device is configured to detect wetting of the measuring electrodes (16, 17) with fluid by measuring the resistance between the measuring electrodes (16, 17) and, if wetting is detected, to provide a leakage detection signal.

2. Apparatus according to claim 1, **characterised in that** the measuring electrodes (16, 17) are configured in the form of metal conductor elements.

3. Apparatus according to claim 1, **characterised in that** the measuring electrodes (16, 17) are formed by electrically conductive plastic.

4. Apparatus according to any one of claims 1 to 3, **characterised in that** the measuring electrodes (16, 17) are connected to the housing base body (10) and/or the housing cover (15) by substance-to-substance bonding.

5. Apparatus according to any one of claims 1 to 4, **characterised in that** the housing base body (10) and/or the housing cover (15) have receiving elements for the force-based and/or interlocking arrangement of the measuring electrodes (16, 17) thereon.

6. Apparatus according to any one of claims 1 to 5, **characterised in that** the measuring electrodes (16, 17) consist of a corrosion-resistant material.

7. Apparatus according to any one of claims 1 to 6, **characterised in that** first contact elements (18) are arranged on the housing base body (10) and second contact elements (19) are arranged on the housing cover (15), which contact elements, when the housing cover (15) is arranged on the housing base body (10), electrically contact one another and are each electrically connected to the measuring electrodes (16, 17).

8. Apparatus according to any one of claims 1 to 7, **characterised in that** the measuring electrodes (16, 17) are oriented parallel to one another.

9. Apparatus according to any one of claims 1 to 8, **characterised in that** the distance of the measuring electrodes (16, 17) from one another is constant over their length.

10. Apparatus according to any one of claims 1 to 9, **characterised in that** the measuring electrodes (16, 17) each form a closed loop.

11. Apparatus according to any one of claims 1 to 10, **characterised in that** the measuring electrodes (16, 17) are arranged in such a manner that they completely surround all the fluid-conducting parts at least once.

12. Apparatus according to any one of claims 1 to 11, **characterised in that** the control unit (14) is configured to de-energise the electric heating unit (13) when a leakage signal is provided.

13. Apparatus according to any one of claims 1 to 11, **characterised in that** the control unit (14) is configured to output an acoustic and/or visual warning message by means of an output unit when a leakage signal is provided.

14. Electronic continuous flow heater comprising
an apparatus according to any one of claims 1 to 13, wherein the housing base body (10) forms the rear wall of the continuous flow heater and the electric heating unit (13) is configured in the form of a bare-wire heating device.

## Revendications

1. Dispositif de chauffage d'un fluide, comprenant
un corps de base de boîtier (10)
une arrivée de fluide (11) et une évacuation de fluide (12),
au moins une unité de chauffage électrique (13) agencée entre l'arrivée de fluide (11) et l'évacuation de fluide (12) et adaptée pour chauffer le fluide,
une unité de commande (14) qui est adaptée pour commander l'unité de chauffage électrique (13) de manière appropriée pour chauffer le fluide à une température de consigne prédéfinie,
un capot de boîtier (15) qui est configuré pour être agencé de manière amovible sur le corps de base de boîtier (10),
**caractérisé en ce que**
l'unité de commande (14) présentant un appareil de détection de fuite, l'appareil de détection de fuite comprend au moins deux électrodes de mesure (16, 17) qui sont agencées sur le corps de base de boîtier (10) et/ou sur le capot de boîtier (15), au moins essentiellement sur le pourtour, et
l'appareil de détection de fuite est configuré pour détecter un mouillage des électrodes de mesure (16, 17) par un fluide en mesurant la résistance entre les électrodes de mesure (16, 17), et pour fournir un signal de détection de fuite en cas de mouillage détecté.

2. Dispositif selon la revendication 1, **caractérisé en ce que** les électrodes de mesure (16, 17) sont configurées sous forme d'éléments conducteurs métalliques.

3. Dispositif selon la revendication 1, **caractérisé en ce que** les électrodes de mesure (16, 17) sont formées par une matière plastique électriquement conductrice.

4. Dispositif selon l'une quelconque des revendications 1 à 3, **caractérisé en ce que** les électrodes de mesure (16, 17) sont reliées par liaison de matière au corps de base de boîtier (10) et/ou au capot de boîtier (15).

5. Dispositif selon l'une quelconque des revendications 1 à 4, **caractérisé en ce que** le corps de base de boîtier (10) et/ou le capot de boîtier (15) présentent des éléments de réception pour agencer les électrodes de mesure (16, 17) sur ceux-ci par adhérence et/ou par complémentarité de forme.

6. Dispositif selon l'une quelconque des revendications 1 à 5, **caractérisé en ce que** les électrodes de mesure (16, 17) sont constituées d'un matériau résistant à la corrosion.

7. Dispositif selon l'une quelconque des revendications 1 à 6, **caractérisé en ce que** des premiers éléments de contact (18) sont agencés sur le corps de base de boîtier (10) et des deuxièmes éléments de contact (19) sont agencés sur le capot de boîtier (15), lesquels sont en contact électrique entre eux lorsque le capot de boîtier (15) est agencé sur le corps de base de boîtier (10) et sont reliés électriquement aux électrodes de mesure (16, 17).

8. Dispositif selon l'une quelconque des revendications 1 à 7, **caractérisé en ce que** les électrodes de mesure (16, 17) sont orientées parallèlement l'une à l'autre.

9. Dispositif selon l'une quelconque des revendications 1 à 8, **caractérisé en ce que** la distance entre les électrodes de mesure (16, 17) est constante sur leur longueur.

10. Dispositif selon l'une quelconque des revendications 1 à 9, **caractérisé en ce que** les électrodes de mesure (16, 17) forment chacune une boucle fermée.

11. Dispositif selon l'une quelconque des revendications 1 à 10, **caractérisé en ce que** les électrodes de mesure (16, 17) sont agencées de telle sorte qu'elles entourent complètement au moins une fois toutes les parties conductrices de fluide.

12. Dispositif selon l'une quelconque des revendications 1 à 11, **caractérisé en ce que** l'unité de commande (14) est configurée pour mettre l'unité de chauffage électrique (13) hors tension lorsque le signal de fuite est fourni.

13. Dispositif selon l'une quelconque des revendications 1 à 11, **caractérisé en ce que** l'unité de commande (14) est configurée pour émettre un message d'avertissement acoustique et/ou optique au moyen d'une unité d'émission lorsque le signal de fuite est fourni.

14. Chauffe-eau instantané électronique, comprenant
un dispositif selon l'une quelconque des revendications 1 à 13, le corps de base de boîtier (10) formant la paroi arrière du chauffe-eau instantané et l'unité de chauffage électrique (13) étant configurée sous forme d'appareil de chauffage à fil nu.
